# EUROPÄISCHE PATENTSCHRIFT

(11) **EP 1 125 639 B1**
(45) Veröffentlichungstag und Bekanntmachung des Hinweises auf die Patenterteilung: **22.09.2004**
(21) Anmeldenummer: 00105655.5
(22) Anmeldetag: 17.03.2000
(51) Int. Cl.: B05B 15/12

(54) **Kabine für Pulverbeschichtung von Werkstücken**
Booth for powder coating of workpieces
Cabine de poudrage de pièces

(30) Priorität: 25.01.2000 IT MI200091
(43) Veröffentlichungstag der Anmeldung: 22.08.2001
(73) Patentinhaber: WAGNER INTERNATIONAL AG, 9450 Altstätten (CH)
(72) Erfinder: Volonté, Armando, 22049 Valmadrera (IT); Keller, Christoph, 9213 Hauptwil (CH); Adams, Horst Dr., 9450 Altstätten (CH)
(74) Vertreter: Liesegang, Roland, Dr.-Ing.

(56) Entgegenhaltungen:
- DE-A- 19 522 186
- DE-A- 19 817 243
- DE-U- 7 014 433
- FR-A- 2 123 936
- US-A- 4 715 314
- US-A- 5 056 460

## Beschreibung

Die Erfindung betrifft eine Kabine für die Pulverbeschichtung von Werkstücken mit einem Boden, zwei Seitenwänden, zwei Stirnwänden, von denen mindestens eine Stirnwand eine Türöffnung zum Ein- und/oder Ausfahren von Werkstücken aufweist, einer Decke und einem Absaugsystem außerhalb der Kabine.

In derartige Kabinen werden die Werkstücke gewöhnlich mit einer Fördervorrichtung eingeführt und mit Pulver beschichtet. Dabei schlägt sich nicht das gesamte, durch Applikationsgeräte in Richtung auf die Werkstücke geförderte Pulver auf diesen nieder. Der überwiegende Teil dieses sogenannten Überschußpulvers lagert sich auf den Boden der Kabine ab.

Um Überschußpulver aus der Kabine abzuführen, ist bekannt, den unteren Teil der Kabine mit V-förmig zueinander geneigten Seitenwänden auszubilden, an deren tiefster Stelle sich eine Absaugöffnung befindet, über welche das an den geneigten Seitenwänden nach unten rutschende Pulver über ein Gebläse abgesaugt wird. Eine derartige Kabine ist nicht begehbar, was die Reinigung der Kabine bedeutend erschwert. Eine manuelle Reinigung, insbesondere des unterhalb der Absaugöffnung gelegenen Absaugkanales, ist praktisch nicht möglich (EP 200 681 B1).

Um dem abzuhelfen, ist vorgeschlagen worden, den Boden der Kabine als begehbares Austrageband auszubilden, mit welchem das abgelagerte Überschußpulver zu einer stirnseitigen Absaugöffnung gefördert wird. Außerhalb der beiden unteren Eckbereiche der Kabine sind beidseitig des Austragebandes Schlitze vorgesehen, die mit seitlichen Absaugkanälen zur Rückgewinnung des mittels einer Reinigungsvorrichtung von den Wänden der Kabine abgeblasenen Pulvers kommunizieren (EP 727 258 B1). Zwar ist der durch das Austrageband gebildete Boden begehbar, und die Kabinenwände sind mit einer eigens dazu vorgesehenen und durch die Kabine zu schleusenden pneumatischen Reinigungsvorrichtung abreinigbar. Die außerhalb der Kabine vorgesehenen Absaugkanäle sind jedoch einer manuellen oder mechanischen Reinigung schwer zugänglich. Das Austrageband ist außerhalb der Kabine gesondert abzureinigen. All dies führt zu einem aufwendigen Aufbau.

Der Erfindung liegt die Aufgabe zugrunde, eine Kabine der eingangs genannten Art zu schaf fen, die einfach im Aufbau ist, eine perfekte Absaugung des Überschußpulvers ermöglicht und einschließlich des Absaugkanales leicht zu reinigen ist.

Diese Aufgabe ist durch Patentanspruch 1 gelöst.

Eine Kabine nach der Erfindung hat einen begehbaren Boden in Form einer stationären Platte oder eines Austragebandes. Es sind mindestens ein Absaugkanal, vorzugsweise zwei Absaugkanäle durch die erfindungsgemäßen schrägen Wände in die beiden unteren Eckbereiche der Kabine integriert. Diese schrägen Wände sind vorzugsweise an den Innenseiten der Seitenwände schwenkbar angelenkt, so daß sie zu Reinigungszwecken gegen die vertikalen Innenseiten der Seitenwände klappbar oder davon wegnehmbar sind. Außerdem ermöglicht die schwenkbare Anlenkung der schrägen Wände an den Innenseiten der Seitenwände ein einfaches Einstellen der zwischen den unteren Kanten der schrägen Wände und dem Boden der Kabine gebildeten Absaugspalte auf gewünschte Spaltweiten.

Bei der Ausgestaltung des Bodens der Kabine mit Austrageband wird restliches, nicht seitlich abgesaugtes Überschußpulver aus der Kabine herausgefördert und außerhalb davon getrennt abgesaugt.

Eine Kabine gemäß der Erfindung ist wegen ihres einfachen Aufbaus und dank der selten erforderlichen und wenig aufwendigen Reinigung sehr kostengünstig. Die Erfindung ist mit besonderem Vorteil auch bei langen Bauformen der Kabine anwendbar.

Weitere vorteilhafte Ausgestaltungen der Erfindung sind in den Unteransprüchen unter Schutz gestellt.

Die Erfindung ist im folgenden anhand schematischer Zeichnungen an Ausführungsbeispielen mit weiteren Einzelheiten näher erläutert. Es zeigen:
- Fig. 1: einen Querschnitt durch eine erste Ausführung einer Kabine gemäß der Erfindung mit stationärem Boden;
- Fig. 2: einen Längsschnitt durch die Kabine gemäß Fig. 1;
- Fig. 3: einen Teilquerschnitt durch eine zweite Ausführung einer Kabine gemäß der Erfindung mit schmalem Austrageband am Boden der Kabine;
- Fig. 4: einen Teilquerschnitt ähnlich wie Fig. 3 durch eine dritte Ausführung der Erfindung mit breitem Austrageband am Boden der Kabine;
- Fig. 5: einen Teillängsschnitt durch Kabinen gemäß den Fig. 3 oder 4 mit einer Einzelheit am außerhalb der Kabine gelegenen Austrittsende des Austragebandes;
- Fig. 6: eine perspektivische Ansicht schräg von vorn und oben einer ausgeführten Kabinenkonstruktion gemäß den Fig. 3 und 5 und
- Fig. 7: eine Ansicht wie Fig. 6 auf den stationären Boden bei weggelassenem Oberteil einer anderen ausgeführten Kabinenkonstruktion gemäß den Fig. 1 und 2.

Den in den Fig. 1 bis 5 gezeigten Ausführungen der Kabine sind folgende Merkmale gemeinsam:
- zwei vertikale Seitenwände 2, 4, die von Öffnungen 6 für Pulver-Applikationsgeräte 8 durchsetzt sind;
- zwei Stirnwände 10, 12 mit Türöffnungen 14, 16, von denen die eine Türöffnung 14 für den Eintritt und die andere Türöffnung 16 für den Austritt von längs einer Förderleitung 18 geförderten Werkstücken 20 dienen;
- symmetrisch gegeneinander geneigte schräge Wände 22, 24, die bei Anlenkstellen 23, 25 an den Innenseiten der Seitenwände 2, 4 angelenkt oder lose angehängt sind und untere Kanten 26, 28 haben;
- zwei Absaugkanäle 34, 36, welche jeweils von der Unterseite einer schrägen Wand 22, 24, dem unteren Eckenbereich der zugehörigen Seitenwand 2, 4 und dem Bodenbereich des Bodens 32 unterhalb der schrägen Wand begrenzt sind;
- zwei Öffnungen 15, 17 in der austrittseitigen Stirnwand 16, die den jeweiligen Absaugkanal 34, 36 mit einer außerhalb angebrachten Hutze 11, 41 zum Anschluß an ein externes Absaugsystem verbinden.

Die Anlenkstellen 23, 25 können horizontale Scharnierachsen sein, um welche die schrägen Wände 22, 24 gegen die Seitenwände 2, 4 hochklappbar sind.

Die schrägen Wände 22, 24 haben bei den Ausführungen nach Fig. 1 und Fig. 3 von den Unterkanten nach unten wegstehende Rippen 27 (Fig. 2), die sich an einem stationären Boden 32 der Kabine abstützen. Die Rippen 27 sind gemäß Fig. 2 in gleichmäßigen Abständen über die Länge der Kabine verteilt angeordnet, so daß ein Spalt von gleichbleibender Spaltbreite s zwischen den Unterkanten 26, 28 und dem Boden 32 der Kabine erzeugt ist. Über diesen Spalt kann seitlich aus dem Innenraum der Kabine Überschußpulver, das sich auf dem Boden 32 abgelagert hat, in einen Absaugkanal 34, 36 abgesaugt werden, der von der Unterseite der jeweiligen schrägen Wand 22, 24, dem unteren Bereich der Innenseite der Seitenwand 2, 4 und dem Boden 32 im Bereich der unteren Ecke begrenzt ist.

Die Rippen 27 können alternativ auch von dem Boden 32 nach oben ragen und die Unterkanten 26, 28 der schrägen Wände 22, 24 abstützen.

In der Ausführung nach den Fig. 1 und 2 ist eine einzige Hutze 11 außerhalb der Kabine vorgesehen, in welche über die zwei Öffnungen 15, 17 die Absaugkanäle 34, 36 münden. Alternativ können an die zwei Öffnungen 15, 17 gesonderte Kanäle außerhalb der Kabine anschließen und sich erst im Abstand davon miteinander zu einem gemeinsamen äußeren Absaugkanal (nicht gezeigt) vereinigen.

Die Ausführung nach Fig. 3 unterscheidet sich von derjenigen nach Fig. 1 und 2 dadurch, daß im Bereich zwischen den unteren Kanten 26, 28 der schrägen Wände 22, 24 ein schmales Austrageband 40 angeordnet ist, das in Richtung zur austrittseitigen Türöffnung 16 hin antreibbar ist. Das Austrageband läuft durch die austrittseitige Stirnwand 16 hindurch und unterhalb der hieran angebrachten Hutze 41 mit seinem Obertrum 42 an einer schlitzförmigen Öffnung 44 der Hutze vorbei. Die Hutze 41 überdeckt bei den Ausführungen nach den Fig. 3 bis 5 die ganze Breite der Kabine, wobei sie auf den beiden Seiten mit den Öffnungen 15, 17 der Absaugkanäle 34, 36 und unterhalb über die schlitzförmige Öffnung 44, insgesamt also über drei Absaugöffnungen kommuniziert, so daß Überschußpulver noch effektiver als bei der Ausführung nach Fig. 1 aus dem Innenraum der Kabine abgesaugt werden kann.

Bei der Ausführung nach Fig. 3 ist wichtig, daß zwischen den seitlichen Kanten des Austragebandes 40 und den unteren Kanten 26, 28 der schrägen Wände 22, 24 ein Mindestabstand d eingehalten wird, der in der Praxis 5 cm betragen kann. Dieser Abstand ist zur Schaffung von günstigen Strömungsverhältnissen am Absaugespalt s erforderlich.

Die Ausführung nach Fig. 4 hat ebenfalls ein Austrageband 40 mit einem Obertrum 42. Die Schnittdarstellung gemäß Fig. 5 trifft auch für die Ausführung nach Fig. 4 zu. Mit anderen Worten ist die Anordnung des Austragebandes 40 unterhalb der mit einer schlitzförmigen Öffnung 44 versehenen Hutze 41 gleich.

Unterschiedlich ist, daß das Austrageband 40 in diesem Fall in Breitenrichtung beidseitig über die unteren Kanten 26, 28 der schrägen Wände 22, 24 hinausragt. Um für die Absaugung günstige Strömungsverhältnisse zu erhalten, sind die seitlichen Ränder des breiten Austragebandes 40 gemäß Fig. 4 beidseitig mit Dichtstreifen 46 aus einem Elastomermaterial abgedeckt.

Fig. 4 zeigt zwei weitere Besonderheiten bezüglich der erfindungsgemäßen schrägen Wände 22, 24, die auch bei den Ausführungen nach Fig. 1 bis 3 alternativ vorhanden sein könnten:

Die schrägen Wände sind hier nicht fest sondern wegnehmbar an den Innenseiten der vertikalen Seitenwände 2, 4 angehängt. Konstruktiv kann dies dadurch geschehen, daß an den oberen Enden der schrägen Wände 22, 24 Haken 47, 48 angebracht sind, die in montiertem Zustand über an den Seitenwänden 2, 4 befestigte horizontale Stäbe 49 (in Fig. 4 links gezeichnet) oder in horizontale Längsrillen in den Seitenwänden (in Fig. 4 rechts gezeichnet) gehängt sind.

Somit sind die schrägen Wände 22, 24 einfach durch Aushängen wegnehmbar, wenn die Kabinenwände gereinigt werden sollen.

Eine weitere Besonderheit besteht darin, daß die schrägen Wände 22, 24 mit Einstellvorrichtungen 52 versehen sind, mittels denen die schrägen Wände 22, 24 um die Anlenkstellen 23, 25 schwenkeinstellbar sind, um so die Spaltweite s justieren zu können. Die Einstellvorrichtungen 52 sind bei der gezeigten Ausführung durch vertikale Einstellsäulen 54 gebildet, die geteilt sind und deren Länge manuell durch Verdrehen von Einstellmuttern 56 veränderbar ist.

Alternativ können die Einstellsäulen von mechanisch, hydraulisch oder pneumatisch einstellbaren Teleskopen gebildet sein.

Eine Kabine nach der Erfindung ist in allen Ausführungen begehbar, bei der Ausführung nach den Fig. 1 und 2 auf dem stationären Boden 32 und bei den Ausführungen gemäß den Fig. 3 bis 5 auf dem Austrageband 40.

Zur Reinigung der Kabine werden die schrägen Wände 22, 24 entweder nach oben geklappt (Ausführung nach den Fig. 1 bis 3) oder entfernt (Ausführung nach Fig. 4), was die Reinigung sowohl des Innenraums der Kabine als auch der Absaugkanäle 34, 36 in einfacher Weise ermöglicht.

Es ist ersichtlich, daß die Erfindung auch mit nur einer schrägen Wand 22 oder 24 in einem der beiden unteren Eckenbereiche der Kabine realisierbar ist.

Die Erfindung ist nicht auf eine Anordnung mit zwei Türöffnungen 14, 16 an den beiden Enden beschränkt sondern auch bei einer Ausführung einsetzbar, bei der nur eine Türöffnung vorgesehen ist, durch welche die Werkstücke 20 zum Beschichten eingefahren und nach dem Beschichtungsvorgang in Gegenrichtung wieder ausgefahren werden können.

Schließlich ist auch eine Lösung denkbar, bei der die Werkstücke von oben in die Kabine eingebracht und nach dem Beschichten wieder herausgenommen werden. Die Türöffnungen 14, 16 an den Stirnwänden 10, 12 sind dann entbehrlich.

Bei der ausgeführten Kabinenkonstruktion nach Fig. 6 ist mit Bezugszahl 101 eine Kabine bezeichnet, die einen Boden 102, Seitenwände 103 und eine geteilte Decke 4 aufweist. In den Stirnwänden sind einander entsprechend eine Türöffnung für den Eintritt zu beschichtender Werkstücke (in Fig. 6 nicht sichtbar) und eine mit 105 bezeichnete Türöffnung für den Austritt der beschichteten Werkstücke 120 vorgesehen. Die Werkstücke 120 werden von einer Fördervorrichtung 106 bekannter Art bewegt. Aus einer vertikalen Reihe von elektrostatischen Spritzpistolen 107 wird Farbpulver durch eine vertikale Längsöffnung ins Innere der Kabine gesprüht. Nicht auf das Werkstück 120 gelangendes Überschußpulver fällt auf ein Austrageband 109 oberhalb des stationären Bodens 102 herunter und wird von einem insgesamt mit 108 bezeichneten Absaugesystem abgesaugt. Das Austrageband 109 ist unterhalb einer mit dem Absaugesystem 108 verbundenen Hutze 111 aus der Kabine herausgeführt und dort über eine nicht gezeigte Schlitzöffnung im Hutzenboden durch Absaugen abreinigbar. An dieser Stelle wird das Austrageband 109 über ein Umlenkrollenpaar 110 umgelenkt und unterhalb der Kabine zurückgeführt.

Bei der abgewandelten Kabine 201 gemäß Fig. 7 ist am Austrittsende eine Hutze 211 zum Anschluß an ein Absaugsystem vorgesehen. Die Hutze 211 steht mit einem Paar Absaugkanälen 212 in Verbindung, die am stationären Boden 202 der Kabine längs der beiden Seitenwände 203 verwirklicht sind. Diese Absaugkanäle 212 sind jeweils vom Boden 202 einer der vertikalen Seitenwände 203 sowie einer Reihe geneigter Platten 213 begrenzt, welche längs ihrer unteren Kanten mit Rippen oder Stützfüßen 214 versehen sind.

Die Platten 213 sind mittels der Rippen 214 am Boden 202 der Kabine abgestützt, während sie mit ihren oberen Kanten an den Seitenwänden 203 abgestützt sind, vorzugsweise mit einer Führungsschiene 215 in Eingriff stehen, die an der Seitenwand befestigt und im Profil so geformt ist, daß sie eine Reihe von in Fig. 7 nicht dargestellten Haken am oberen Rand der Platten 213 oder dgl. aufnehmen kann. Die sich auf dem Boden 202 abstützenden Rippen 214 halten die unteren Kanten der Platten 213 leicht angehoben, wodurch über die gesamte Länge der Kabine ein Absaugspalt gebildet ist, durch welchen das auf dem Boden abgelagerte überschlüssige Pulver abgesaugt wird. Dieser Absaugspalt hat eine vorzugsweise in Längsrichtung vom Austrittsende (links in Fig. 6 und 7) zum Eintrittsende (rechts in Fig. 6 und 7) sich kontinuierlich vergrößernde Spaltweite, um die zum Eintrittsende hin abfallende Druckdifferenz der Absaugluft zum Umgebungsdruck auszugleichen und somit für eine über die Kabinenlänge gleichbleibende Saugwirkung zu sorgen.

Während des Beschichtungsvorgangs rutscht überschüssiges Pulver zunächst die vertikalen Seitenwände herab, die mit einem Antihaftlack bekannter Art beschichtet sind, rutscht dann an den Platten 213 entlang und lagert sich auf dem Boden ab. Von hier wird das Überschußpulver durch die Absaugluft mitgerissen, über den unteren Spalt abgesaugt und in die Hutze 211 geleitet, von wo aus das Überschußpulver Trenn- und Sammelanlagen bekannter Art zugeführt wird. So bleibt der Boden 202 der Kabine ständig sauber.

Die Hutze 111, 211 kann direkt mit dem Absaugkanal 112, 212 in Verbindung stehen und die Luft von einem Ende desselben ansaugen.

Bei der Kabine nach Fig. 7 ist der Boden 202, auf welchem sich überschüssiges Pulver ablagert, stationär.

Die Platten 213 können an der Führung 215 klappbar fest angebracht sein. Besonders vorteilhaft ist eine Lösung, bei der die Platten 213 sich einfach unten auf dem Boden 202 und oben an der Wand 203 der Kabine abstützen und somit leicht entfernt werden können. Dies erlaubt eine wirksame und äußerst rasche Reinigung sowohl der Kabine als auch der Patten und verkürzt die Vorgänge bei einem Pulverwechsel ganz erheblich.

Es kann auch auf den beiden Seiten des Bodens der Kabine eine Leitung mit veränderlichem Querschnitt vorgesehen sein, die über ihre gesamte Länge verteilt Luftansaugöffnungen besitzt, welche mit dem Absaugkanal in Verbindung stehen. Bei dieser Lösung ist der Querschnitt der Leitung in axialer Richtung bevorzugt variabel, um Druckverluste bei der Bewegung der Luft auszugleichen und ein im wesentlichen gleichmäßiges Saugen über die gesamte Länge der Kabine zu gewährleisten. Alternativ kann die Leitung gleichbleibenden Querschnitt haben, und die Saugöffnungen können veränderlichen Querschnitt haben.

## Patentansprüche

1. Kabine für die Pulverbeschichtung von Werkstücken (20) mit einem begehbaren Boden (32, 40), zwei Seitenwänden (2, 4), zwei Stirnwänden (10, 12), von denen mindestens eine Stirnwand eine Türöffnung (14, 16) zum Ein- und/oder Ausfahren der Werkstücke aufweist, und einem Absaugsystem außerhalb der Kabine, wobei zwischen der Innenseite mindestens einer Seitenwand (2, 4) und dem Boden eine schräge Wand (22, 24) angeordnet ist, **dadurch gekennzeichnet, daß** diese schräge Wand (22, 24) mit der Seitenwand (2, 4) und dem Boden einen Absaugkanal (34, 36) in einem unteren Eckenbereich der Kabine abgrenzt und mit ihrer unteren Kante (26, 28) über mindestens einen Teil der Kabinenlänge einen definierten Abstand vom Boden (32, 40) zum Bilden eines Absaugspaltes (s) einhält, über welchen auf dem Boden abgelagertes Überschußpulver in den Absaugkanal (34, 36) abgesaugt werden kann.

2. Kabine nach Anspruch 1, **dadurch gekennzeichnet, daß** der Boden mindestens eine im wesentlichen horizontale stationäre Platte (32) umfaßt.

3. Kabine nach Anspruch 1, **dadurch gekennzeichnet, daß** der Boden (32) ein Austrageband (40) umfaßt.

4. Kabine nach Anspruch 3, **dadurch gekennzeichnet, daß** das Austrageband (40) in Richtung zu einer Stirnwand (12) hin antreibbar ist, an welche das Absaugsystem angeschlossen ist.

5. Kabine nach einem der Ansprüche 1 bis 4, **dadurch gekennzeichnet, daß** zwei schräge Wände (22, 24) symmetrisch gegeneinander geneigt in den beiden unteren Ekkenbereichen der Kabine vorgesehen sind.

6. Kabine nach Anspruch 5, **dadurch gekennzeichnet, daß** das Austrageband (40) geringere Breite (b) als der Abstand (a) zwischen den unteren Kanten (26, 28) der beiden schrägen Wände (22, 24) hat.

7. Kabine nach Anspruch 6, **dadurch gekennzeichnet, daß** zwischen jeder Seitenkante des Austragebandes (40) und der jeweiligen unteren Kante (26, 28) der zugehörigen schrägen Wand ein Mindestabstand (d) eingehalten ist, der insbesondere nicht kleiner als 5 cm ist.

8. Kabine nach Anspruch 5, **dadurch gekennzeichnet, daß** das Austrageband (40) in Breitenrichtung beidseitig über die unteren Kanten (26, 28) der schrägen Wände (22, 24) hinausragt.

9. Kabine nach Anspruch 8, **dadurch gekennzeichnet, daß** die Seitenkanten des Austragebandes mittels Dichtstreifen (46) abgedichtet sind.

10. Kabine nach einem der Ansprüche 1 bis 9, **dadurch gekennzeichnet, daß** der oder jeder Absaugkanal (34, 36) über eine Öffnung (15, 17) in einer der beiden Stirnwände mit einer außen an der Kabine angebrachten Hutze (11, 41) kommuniziert, die an das Absaugsystem angeschlossen ist.

11. Kabine nach Anspruch 10 und einem der Ansprüche 3 bis 9, **dadurch gekennzeichnet, daß** die Hutze (41) oberhalb des Austragebandes (40) gelegen ist und eine das Austrageband überstreichende Absaugöffnung (44) aufweist.

12. Kabine nach einem der Ansprüche 1 bis 11, **dadurch gekennzeichnet, daß** die Spaltweite des oder jedes Absaugspaltes (s) mittels einer Einstellvorrichtung (52) einstellbar ist.

13. Kabine nach Anspruch 12, **dadurch gekennzeichnet, daß** die Einstellvorrichtung manuell betätigbar ist.

14. Kabine nach einem der Ansprüche 1 bis 13, **dadurch, gekennzeichnet, daß** die schrägen Wände (22, 24) schwenkbar an den Innenseiten der Seitenwände angelenkt und gegen die vertikalen Innenseiten der Seitenwände (2, 4) klappbar sind.

15. Kabine nach einem der Ansprüche 1 bis 13, **dadurch gekennzeichnet, daß** die schrägen Wände (22, 24) an den Innenseiten der Seitenwände (2, 4) angehängt und davon wegnehmbar sind.

16. Kabine nach einem der Ansprüche 1 bis 15, **dadurch gekennzeichnet, daß** die Spaltweite des Absaugspaltes (s) sich ausgehend von derjenigen Stirnwand (12) der Kabine, an welche das Absaugsystem angeschlossen ist, in Richtung zur entgegengesetzten Stirnwand (10) vergrößert.

## Claims

1. A compartment for powder coating of workpieces (20), comprising a walkable floor (32, 40), two sidewalls (2, 4), two end walls (10, 12) at least one of which has a door opening (14, 16) for entry and/or exit of the workpieces, and a suction system outside of the compartment, an oblique wall (22, 24) being arranged between the inside surface of at least one sidewall (2, 4) and the floor, **characterized in that** said oblique wall (22, 24) defines a suction channel (34, 36) together with the sidewall (2, 4) and the floor in a lower comer region of the compartment and maintains with its lower edge (26, 28) a defined spacing from the floor (32, 40) over at least part of the length of the compartment so as to form a suction gap (s) through which excess powder deposited on the floor can be sucked off into the suction channel (34, 36).

2. The compartment as claimed in claim 1, **characterized in that** the floor comprises at least one substantially horizontal stationary plate (32).

3. The compartment as claimed in claim 1, **characterized in that** the floor (32) comprises a discharge belt (40).

4. The compartment as claimed in claim 3, **characterized in that** the discharge belt (40) is adapted to be driven in the direction towards an end wall (12) to which the suction system is connected.

5. The compartment as claimed in one of claims 1 to 4, **characterized in that** two oblique walls (22, 24) are provided which are inclined symmetrically with respect to each other in the two lower comer regions of the compartment.

6. The compartment as claimed in claim 5, **characterized in that** the width (b) of the discharge belt (40) is less than the spacing (a) between the lower edges (26, 28) of the two oblique walls (22, 24).

7. The compartment as claimed in claim 6, **characterized in that** a minimum spacing (d), being in particular no less than 5 cm, is provided between each lateral edge of the discharge belt (40) and the respective lower edge (26, 28) of the corresponding oblique wall.

8. The compartment as claimed in claim 5, **characterized in that**, at both sides, the discharge belt (40) projects beyond the lower edges (26, 28) of the oblique walls (22, 24).

9. The compartment as claimed in claim 8, **characterized in that** the lateral edges of the discharge belt are sealed by sealing strips (46).

10. The compartment as claimed in one of claims 1 to 9, **characterized in that** the or each suction channel (34, 36) communicates through an opening (15, 17) in one of the two end walls with a hood (11, 41) connected to the suction system.

11. The compartment as claimed in claim 10 and one of claims 3 to 9, **characterized in that** the hood (41) is located above the discharge belt (40) and has a suction opening (44) which sweeps across the discharge belt.

12. The compartment as claimed in one of claims 1 to 11, **characterized in that** the gap width of the or each suction gap (s) is adjustable by means of an adjustment device (52).

13. The compartment as claimed in claim 12, **characterized in that** the adjustment device is operable manually.

14. The compartment as claimed in one of claims 1 to 13, **characterized in that** the oblique walls (22, 24) are pivotably connected to the inside surfaces of the sidewalls and adapted to be tilted against the vertical inside surfaces of the sidewalls (2, 4).

15. The compartment as claimed in one of claims 1 to 13, **characterized in that** the oblique walls (22, 24) are suspended from the inside surfaces of the sidewalls (2, 4) and adapted to be taken off from the same.

16. The compartment as claimed in one of claims 1 to 15, **characterized in that** the gap width of the suction gap (s) increases from the end wall (12) of the compartment to which the suction system is connected in the direction towards the opposite end wall (10).

## Revendications

1. Cabine pour le revêtement à poudre de pièces (20) comportant un plancher (32, 40) praticable, deux parois latérales (2,4), deux parois frontales (10, 12) dont une paroi frontale au moins présente une ouverture de porte (14, 16) pour l'introduction et/ou l'extraction des pièces, ainsi qu'un système d'aspiration à l'extérieur de la cabine, une paroi oblique (22, 24) étant disposée entre la face intérieure d'au moins une paroi latérale (2, 4) et le plancher, **caractérisée en ce que** cette paroi oblique (22, 24) délimite avec la paroi latérale (2, 4) et le plancher un canal d'aspiration (34, 36) dans une zone d'angle inférieure de la cabine et respecte, par son bord inférieur (26, 28), sur au moins une partie de la longueur de la cabine, une distance définie par rapport au plancher (32, 34) afin de former une fente d'aspiration (s) par laquelle on peut aspirer dans le canal d'aspiration (34, 36) la poudre excédentaire qui s'est déposée sur le plancher.

2. Cabine selon la revendication 1, **caractérisée en ce que** le plancher comprend au moins une plaque (32) fixe, sensiblement horizontale.

3. Cabine selon la revendication 1, **caractérisée en ce que** le plancher (32) comprend une bande d'extraction (40).

4. Cabine selon la revendication 3, **caractérisée en ce que** la bande d'extraction (40) peut être entraînée en direction d'une paroi frontale (12) à laquelle est raccordé le système d'aspiration.

5. Cabine selon l'une des revendications 1 à 4, **caractérisée en ce que** deux parois obliques (22, 24), inclinées symétriquement l'une par rapport à l'autre, sont prévues dans les deux zones d'angle inférieures de la cabine.

6. Cabine selon la revendication 5, **caractérisée en ce que** la bande d'extraction (40) présente une largeur (b) inférieure à la distance (a) entre les bords inférieurs (26, 28) des deux parois obliques (22, 24).

7. Cabine selon la revendication 6, **caractérisée en ce que** entre chaque bord latéral de la bande d'extraction (40) et le bord inférieur (26, 28) respectif de la paroi oblique correspondante, est respectée une distance minimale (d) qui en particulier n'est pas inférieure à 5 cm.

8. Cabine selon la revendication 5, **caractérisée en ce que** la bande d'extraction (40) dépasse des deux côtés, dans le sens de la largeur, des bords inférieurs (26, 28) des parois obliques (22, 24).

9. Cabine selon la revendication 8, **caractérisée en ce que** les bords latéraux de la bande d'extraction sont rendus étanches au moyen de bandes d'étanchéité (46).

10. Cabine selon l'une des revendications 1 à 9, **caractérisée en ce que** le ou chaque canal d'aspiration (34, 36) communique par une ouverture (15, 17) de l'une des deux parois frontales, avec une hotte (11, 41) placée à l'extérieur de la cabine et qui est raccordée au système d'aspiration.

11. Cabine selon la revendication 10 et l'une des revendications 3 à 9, **caractérisée en ce que** la hotte (41) est placée au-dessus de la bande d'extraction (40) et présente une ouverture d'aspiration (44) passant sur la bande d'extraction.

12. Cabine selon l'une des revendications 1 à 11, **caractérisée en ce que** l'ouverture de la ou de chaque fente d'aspiration (s) est réglable au moyen d'un dispositif de réglage (52).

13. Cabine selon la revendication 12, **caractérisée en ce que** le dispositif de réglage peut être actionné manuellement.

14. Cabine selon l'une des revendications 1 à 13, **caractérisée en ce que** les parois obliques (22, 24) sont articulées de manière à pouvoir pivoter sur les faces intérieures des parois latérales et peuvent être rabattues contre les faces intérieures verticales des parois latérales (2, 4).

15. Cabine selon l'une des revendications 1 à 13, **caractérisée en ce que** les parois obliques (22, 24) sont accrochées aux faces intérieures des parois latérales (2, 4) et peuvent être enlevées de celles-ci.

16. Cabine selon l'une des revendications 1 à 15, **caractérisée en ce que** la largeur de la fente d'aspiration (s) augmente à partir de la paroi frontale (12) de la cabine à laquelle est raccordé le système d'aspiration, en direction de la paroi frontale (10) opposée.
